# FASCICULE DE BREVET EUROPEEN

(11) **EP 2 542 124 B1**
(45) Date de publication et mention de la délivrance du brevet: **26.08.2015**
(21) Numéro de dépôt: 11714398.2
(22) Date de dépôt: 03.03.2011
(51) Int. Cl.: A47G 9/10

(54) **NOUVEL OREILLER ERGONOMIQUE ET SES UTILISATIONS EN LITERIE**
NEUES ERGONOMISCHES KISSEN UND SEINE VERWENDUNG ZUR BETTUNG
NOVEL ERGONOMIC PILLOW AND USES THEREOF IN BEDDING

(30) Priorité: 04.03.2010 FR 1000882; 25.02.2011 FR 1100566
(43) Date de publication de la demande: 09.01.2013
(73) Titulaire: Requet, Fabrice, 75013 Paris (FR); Sportis, Fabienne, 75013 Paris (FR); Laurent, Olivier, 91400 Gometz La Ville (FR)
(72) Inventeur: Requet, Fabrice, 75013 Paris (FR); Sportis, Fabienne, 75013 Paris (FR); Laurent, Olivier, 91400 Gometz La Ville (FR)
(74) Mandataire: Parzy, Benjamin Alain
(86) Numéro de dépôt international: PCT/IB2011/000447
(87) Numéro de publication internationale: WO 2011/107863

(56) Documents cités:
- WO-A1-97/09913
- DE-A1- 10 061 368
- DE-A1- 10 147 690
- DE-U1- 29 900 237
- US-A- 3 775 785
- US-A1- 2005 262 637
- US-A1- 2008 092 296

## Description

La présente invention se rapporte au domaine des nécessités de la vie et en particulier au domaine de la literie et du couchage assurant un sommeil relâché et complet.

En effet un sommeil profond et reposant est conditionné par la position du corps et surtout de la tête qui doit permettre une relaxation des muscles cervicaux, des disques intervertébraux et en même temps le soutien adéquat de la tête sans risque de déformation de la boîte crânienne, notamment chez les nouveaux nés et chez les très jeunes enfants (voir brevet français 2.913.578).

La présente invention concerne un oreiller orthopédique de confort progressif qui s'adapte à la morphologie de chaque individu et est précisément étudié pour parvenir au positionnement et au soutient approprié de la tête, du cou et de la colonne vertébrale.

Il s'agit notamment d'un oreiller de confort progressif qui comporte deux blocs angulaires en matériau souple accolés en sens inverse par leur faces angulaires, la partie haute de l'un s'assemblant avec la partie basse de l'autre, de sorte que la face inférieure et la face supérieure de l'oreiller soient préférentiellement parallèles, et qu'un bloc présente une souplesse différente par rapport à l'autre bloc afin d'obtenir une variation continue de souplesse sur toute la largeur. Les matériaux de souplesse et de fermeté différentes peuvent être également de différente nature, par exemple, en mousse visco-élastique à mémoire de forme, en ressorts, en mousse cellulaire, en latex ou avec poches à air ou à eau.

Cet assemblage spécial permet d'obtenir des positions distinctes avec quatre types de maintien et de confort, chacune de ces positions bénéficiant de nombreuses zones de portance différentes. Un tel oreiller est connu du DE 299 00 237 U1.

Selon la position adoptée par le dormeur, la poussée exercée diffère : une première position où la zone supérieure du maintien de la tête est principalement souple puis ferme en extrême profondeur alors que la zone des cervicales est ferme en zone d'accueil puis immédiatement plus souple, une deuxième position où la zone supérieure du maintien de la tête est principalement ferme puis souple en extrême profondeur alors que la zone des cervicales est ferme en zone d'accueil puis immédiatement plus souple, une troisième position où la zone supérieure du maintien de la tête est sensiblement équitable, ferme en surface puis souple en profondeur alors que la zone des cervicales est principalement ferme puis souple en extrême profondeur, une quatrième position où la zone supérieure du maintien de la tête est sensiblement équitable, souple en surface pis ferme en profondeur alors que la zone des cervicales est principalement souple puis ferme en extrême profondeur.

Cet oreiller permet d'assurer le soutien adéquat de la tête, des vertèbres et disques intervertébraux, des muscles, des ligaments et des nerfs.

Grâce à la superposition des deux blocs, à la souplesse et à la fermeté différentes de la matière et aux zones de portance différenciées d'une zone à l'autre, l'ensemble épouse les contours des zones du corps supportés et suppriment les points de compression pour obtenir un relâchement musculaire et vertébral complète. Le but de l'invention est de répartir au mieux la force exercée afin d'éviter les surpressions ou les sous-pressions.

Les différentes positions de l'oreiller permettent de répartir les pressions pour obtenir une absorption nuancée de la tête et du cou. On ne préforme pas l'oreiller pour ne pas contraindre la tête et les cervicales dans une position donnée mais au contraire, ce sont les différentes positions, les zones de portance et la matière qui épousent les formes.

De plus, l'oreiller est réalisable de différentes épaisseurs et ce, pour permettre de dégager l'épaule en position sur le côté, ce qui influe directement sur les pressions de la tête et des cervicales et modifie l'enveloppement et le confort en position sur le dos. De plus, cet oreiller est réalisable en différentes dimensions avec ou sans angle arrondi.

Cet oreiller peut être aussi utilisé pour les personnes qui doivent dormir en position assise (problème d'asthme, reflux gastrique) ou position de confort (télévision, lecture) ou à différents endroits pour tout type d'emploi lié au confort.

Cet oreiller s'adresse donc à tout individu, à titre préventif et à toute personne ayant des problèmes médicaux et physiologiques.

Le but recherché pour l'utilisateur est d'avoir quatre oreillers en un. Ceci permet de trouver la position la mieux adaptée à son confort et à son maintien personnel.

Avec cet assemblage spécial, on peut varier les fermetés et les souplesses des deux blocs permettant ainsi d'obtenir des résultats différents. On peut également avoir deux blocs identiques et de même dimensions ou deux blocs de dimensions différentes, l'un étant plus épais que l'autre permettant ainsi de moduler l'effet de souplesse et de fermeté. Les faces angulaires peuvent avoir des formes différentes, elles sont droites ou incurvées, l'une étant concave et l'autre convexe, elles peuvent présenter des surfaces ondulées complémentaires, les parties saillantes de l'une s'emboitant dans les parties creuses de l'autre. L'assemblage des parties obliques accolées est réalisable par une liaison mécanique de type emboîtement et/ou collage. Les deux blocs peuvent être soit de même forme : à partir d'une section de triangle rectangle ou section trapézoïdale ou être de formes différentes par une combinaison d'une section triangulaire et d'une section trapézoïdale, les deux faces angulaires occupant toute la surface projetée de l'oreiller ou seulement une partie, le bloc trapézoïdal étant un trapèze triangulaire ou angulaire et le côté correspondant à la petite hauteur du trapèze est nul et alors défini par un angle.

A titre indicatif et non limitatif, l'oreiller peut être recouvert de deux housses, une première comprimant les deux blocs l'un contre l'autre permettant d'assurer seule ou en complément un éventuel assemblage mécanique sans colle. Une deuxième housse anallergique amovible et lavable, simple ou enveloppée de fibres ou encore d'autres matériaux conventionnels tels que la soie, la laine, le duvet, (le tout pour la ventilation et le confort) pourvus de moyens de reconnaissance visuels et tactiles des différentes positions, et ce même de nuit, tel que des couleurs distinctes selon les faces et les côtes et/ou espacement et formes des coutures selon les faces et côtés.

Les essais effectués par le Demandeur ont montré qu'il existait un autre problème à résoudre pour assurer le repos complet du dormeur. Il s'agit de la position des épaules soit en position de couchage sur le côté soit en position de couchage sur le dos. Ce problème a trouvé une solution plus satisfaisante selon l'invention en disposant sur un oreiller présentant des zones spécifiques d'accueil, une zone supplémentaire destinée à recevoir l'épaule du dormeur, constituée d'une encoche découpée dans les deux cotés de l'oreiller. Cette encoche est placée à des niveaux semblables ou différents et de préférence à la partie médiane de l'oreiller.

Selon un mode d'exécution, l'invention a plus particulièrement pour objet un article de couchage amélioré assurant une position de maintien et de confort en position de décubitus.

Elle a spécifiquement pour objet un oreiller ergonomique à mémoire de forme, constitué notamment de quatre parties distinctes et assemblées entre elles caractérisé en ce qu'il comporte une zone d'accueil pour le maintien des cervicales, une zone d'accueil pour absorber l'épaule en position latérale ou à plat sur le dos, une zone d'accueil de la tête et l'ensemble étant assemblé avec différentes découpes progressives.

Dans la demande de brevet français antérieure (demande n° 10/00882 déposée le 4 mars 2010) le Demandeur a décrit un oreiller de confort progressif, formé de blocs de forme triangulaire s'emboitant par les parties symétriques, la partie basse de l'une venant s'accoler à la partie haute de l'autre partie pour réaliser un assemblage à faces extérieures parallèles.

Le document BF 2.778.834 décrit à cet effet un oreiller ergonomique destiné à maintenir à la fois la tête, le cou et la région scapulaire en position optimale de sécurité et de bien-être pendant le sommeil sur le dos ou sur le côté. L'oreiller complexe comprend une échancrure destinée à recevoir la tête entre des bourrelets de calage et l'épaule du dormeur sur le côté, dans une autre échancrure. L'ensemble cou-tête-épaule est ainsi soutenu et surélevé grâce à des plans inclinés, notamment dans la position sur le dos. L'ensemble ainsi formé est surélevé par autant de cales d'épaisseur nécessaires pour obtenir la rectitude et le bien être des vertèbres et de la tête, quelle que soit la position du dormeur.

Ainsi qu'il est indiqué dans ce document, grâce à la superposition des deux blocs manifestant une souplesse et une fermeté différente de la matière et aux zones de portance différenciées d'une zone à l'autre, l'ensemble ainsi constitué épouse les contours des zones du corps supportées et supprime les points de compression, pour obtenir un relâchement musculaire et vertébral satisfaisant.

Elle se présente sous la forme d'un étranglement disposé dans la forme de l'oreiller réduisant d'une manière symétrique la section de l'oreiller.

De cette façon le dormeur qu'il adopte la position de sommeil sur le côté gauche ou sur le côté droit ou encore à plat sur le dos, y trouvera un soutien de la tête équitablement ferme puis souple, ou inversement grâce à la texture de l'oreiller et une poussée et un maintien de la naissance des cervicales, un soutien plus ou moins souple selon le coté utilisé de l'oreiller. Les différentes découpes progressives de l'oreiller et le mode d'assemblage des différents blocs de matière, comme de la mousse viscoélastique à mémoire de forme, principalement d'une mousse dérivée d'huile de soja, permet d'effectuer un choix entre une multitude de densités différentes pour obtenir ainsi différents types d'oreiller présentant des caractéristiques différentes d'élasticité ou de rigidité comme par exemple souple/confort ou confort/tonique.

L'étranglement effectué dans la découpe de l'oreiller se présente sous la forme d'une inflexion de la section de la surface de l'oreiller. Ce décrochement a pour effet de réduire localement la section de l'oreiller de quelques centimètres au niveau de sa partie médiane, ce qui a pour effet de permettre une souplesse et une élasticité différente, pour mieux s'adapter à la naissance des cervicales et de permettre d'abord la pointe du mouvement de l'épaule.

En conséquence l'oreiller ergonomique selon l'invention est formé de deux blocs de matériaux souples, comme de la mousse viscoélastique ou tout matériau élastique, assemblés symétriquement face contre face pour former un ensemble de forme prismatique dont les surfaces supérieures et inférieures sont incurvées et dont la partie prismatique de chaque côté est formée d'une part de deux sections allongées et d'autre part d'une portion rétrécie en son milieu.

L'oreiller ergonomique selon ce mode d'exécution présente des épaisseurs variables comme par exemple des hauteurs différentes. Il peut posséder des parties d'épaisseurs variées. Il présente en outre l'avantage de posséder de nombreuses zones d'élasticité variable. Ainsi l'oreiller peut présenter à la partie supérieure deux zones fermes et à la partie inférieure deux zones souples, ou bien présenter à la partie supérieure deux zones souples et à la partie inférieure deux zones fermes. De même dans chacune des parties il peut y avoir une zone ferme et une zone souple. L'objectif est donc de réaliser un oreiller ergonomique possédant de nombreuses zones d'élasticités différentes susceptibles de réaliser un moyen de couchage parfaitement adapté à l'anatomie du dormeur et aussi à ses habitudes de couchage ou à ses besoins de relaxation musculaire.

Selon ce mode d'exécution particulier, de préférence les deux parties assemblées comportent des découpes progressives variées dont la flexion contribue au degré désiré d'élasticité et de souplesse de l'ensemble, après assemblage. Il est possible également que les deux parties de l'oreiller comportent une surface plane et l'assemblage s'effectuera grâce à des surfaces incurvées laissant entre elles une zone creuse assurant de cette manière une élasticité variable plus grande ou plus faible, en fonction de la nature du matériau utilisé comme de la mousse.

Il peut en outre être avantageux que les deux parties soient d'une épaisseur différente de manière à mieux s'adapter à la morphologie du dormeur. D'une manière particulière, les deux parties de l'oreiller ergonomique selon le présent mode d'exécution possèderont la même épaisseur.

Le matériau constitutif de ces deux parties est de préférence une mousse de polyuréthane obtenue par polymérisation d'un isocyanate formé par réaction avec de l'huile de soja.

Le polymère obtenu peut présenter des degrés de polymérisation variés, conditionnant l'élasticité et la souplesse du matériau. On peut ainsi obtenir des blocs de polymères très rigides, assez rigides ou souples. Les matériaux souples présentent l'avantage de manifester une mémoire de forme.

Les dimensions de l'oreiller ergonomique selon ce mode d'exécution peuvent également varier. La taille habituelle de l'oreiller peut être de 50 à 80 cm de long, de 25 à 45 cm de large et posséder une épaisseur variant de 6 à 15 cm. Une dimension préférée est de l'ordre de 55 cm de long, 35 cm de large et de 8 à 11 cm d'épaisseur. L'oreiller peut être également réalisé sur mesure (épaisseur, largeur, longueur) en fonction des problèmes morphologiques du sujet ou des dimensions du moyen de couchage.

La forme incurvée de l'ensemble permet ainsi de rassembler des zones ayant des caractéristiques différentes, assurant un accueil cervical très ferme avec soutien de la tête également ferme puis souple ou bien un accueil cervical légèrement ferme puis rapidement souple tout en assurant un soutien de la tête régulièrement ferme puis souple. On peut également réaliser un accueil cervical très souple et un soutien de la tête régulièrement souple puis ferme. On peut réaliser encore un accueil cervical légèrement souple puis rapidement ferme tout en assurant un soutien de la tête régulièrement souple puis ferme.

On réalise ainsi un oreiller ergonomique présentant à la fois une zone d'accueil pour le maintien des cervicales, une zone d'accueil pour absorber la surface d'épaule sur le côté comme sur le dos quelle que soit la position du dormeur et une zone d'accueil pour la tête, grâce au mode de découpage en deux parties, de consistances et de formes, différentes.

L'oreiller ergonomique selon ce mode d'exécution est destiné à être placé dans une housse de tissu unique présentant des repères visuels de couleurs différentes, ou des repères visuels phosphorescents ou luminescents pour permettre une mise en place adéquate, avec repère tactile, passe-poil avec encoche ou broderie.

Il est évident que l'invention n'est pas limitée au mode de réalisation décrit, il est tout à fait possible d'apporter des variantes de réalisation sans sortir du cadre de l'invention tel que défini par les revendications.

### Description des dessins

Il est fait référence aux dessins annexés parmi lesquels :
La figure 1 représente une vue schématique en perspective allant d'un bloc à l'autre selon l'invention, constitué de deux blocs (1) et (2) de forme angulaires accolés par leur face oblique, constituant une surface de transition commune (3) qui définit une épaisseur variable sur toute sa largeur et qui est associée à différentes souplesses et fermetés permettant de définir 4 zones de confort distinctes A, B, C, D selon les quatre positions d'utilisation possibles de l'oreiller.
Les figures 2, 3, 4, 5 sont des vues en coupe de l'oreiller selon la figure 1 représentant les quatre positions d'utilisation.
   Les repères (1) et (2) désignent les deux blocs de différentes souplesses et fermeté, le repère (3) indique une face angulaire droite, le repère (4) désigne la zone où repose les cervicales et le repère (5) la zone où repose la tête.
Les figures 6 à 14 représentent des coupes schématiques de l'oreiller selon différentes variantes de réalisation liées à la géométrie des deux blocs.
   La figure 6 est une vue en coupe qui représente deux trapèzes de forme identique, les repères (1) et (2) désignent les deux blocs de différentes souplesse et fermeté, le repère (3) représente des faces angulaires droites.
   La figure 8 est une vue en coupe qui représente deux trapèzes avec deux blocs d'épaisseurs différentes, les repères (1) et (2) désignent les deux blocs de différentes souplesse et fermeté, le repère (3) représentant des faces angulaires droites.
   La figure 9 est une vue en coupe qui représente deux triangles rectangles, les repères (1) et (2) désignent les deux blocs de différentes souplesse et fermeté, le repère (3') représente des faces angulaires complémentaires, concaves et convexes, incurvées selon une génératrice droite.
   La figure 10 est une vue en coupe qui représente deux trapèzes, les repères (1) et (2) désignent les deux blocs de différentes souplesse et fermeté, le repère (3') représente des faces angulaires complémentaires, concaves et convexes, incurvées selon une génératrice droite.
   La figure 11 est une vue en coupe qui représente deux triangles rectangles, les repères (1) et (2) désignant les deux blocs de différentes souplesses et fermeté, le repère (3") représente des faces angulaires ondulées régulières et complémentaires, les parties saillantes de l'une s'emboîtant dans els parties creuses de l'autre.
   La figure 12 est une vue ne coupe qui représente deux trapèzes, les repères (1) et (2) désignant les deux blocs de différentes souplesse et fermé, le repère (3") représentant des faces angulaires ondulées régulières, les parties saillantes de l'une s'emboîtant dans les parties creuses de l'autre.
   La figure 13 est une vue en coupe qui représente un trapèze et un triangle avec deux blocs d'épaisseurs différentes, les repères (1) et (2) désignent en outre les deux blocs de différentes souplesse et fermeté, le repère (3) représentant des faces angulaires droites s'étandant sur une partie de la surface projetée de l'oreiller. Dans ce cas, le trapèze d'épaisseur différente, le moins épais est limité à une section triangulaire.
   La figure 14 est une vue en coupe qui représente deux trapèzes, les repères (1) et (2) désignent les deux blocs de différentes souplesse et fermeté, le repère (3"') représente des faces angulaires complémentaires, ondulées de manière discontinue, dont la variation est définie en fonction des effets recherchés, les parties saillantes de l'une s'emboîtant dans les parties creuses de l'autre.
La figure 15 montre la réalisation de l'oreiller ergonomique selon l'invention. On a figuré les deux couches (11) (11') assemblées face à face, les deux faces supérieures et inférieures concaves (13) (13'), comportant une découpe ondulée (14) et les deux encoches (12) (12') assurant l'accueil de l'épaule. Cette découpe confère a l'ensemble des qualités de souplesse ou d'élasticité pour l'accueil des cervicales.
La figure 16 représente un mode d'exécution de l'invention dans lequel la découpe ondulée (14) est interrompue à une extrémité par un segment arrondi (16) élargi se terminant au niveau de l'encoche (12). Ce segment arrondi contribue à conférer à l'ensemble, selon la densité du matériau, une souplesse ou une fermeté plus grande et un maintien plus ciblé. Les deux éléments arrondis (18) (18') représentent chacun un noyau en forme de circonférence disposé dans l'oreiller dont les dimensions sont variables et présentent une consistance plus ferme. La zone (1) assure l'accueil des cervicales et la zone (3) est une zone plus plate qui assure l'accueil de la tête sans surélévation.
La figure 17 représente un autre mode d'exécution de l'oreiller ergonomique selon l'invention dans lequel la découpe circulaire (16) des deux parties est interrompue par une découpe partielle (15) en dents de scie (14'). L'épaisseur de la partie supérieure (13) est sensiblement amincie par rapport à la partie inférieure (13').
La figure 18 représente un autre mode d'exécution selon l'invention dans lequel la découpe ondulée (14) est remplacée par deux segments arrondis (17) (17') présentant un profil creux, disposés symétriquement de part et d'autre de la section médiane (12) (12'). Le segment (17') présente une épaisseur plus grande que le segment arrondi (17).
   La forme de cet oreiller possède une épaisseur et une longueur plus ou moins importante, permettant une poussée différente sur la zone des cervicales, et par conséquent assurant le repos de la tête. De cette façon le dormeur trouvera une zone de repos exactement adapté à sa mensuration.
La figure 19 montre la constitution en deux parties de l'oreiller ergonomique selon l'invention. La partie supérieure (11) présente une hauteur double de celle de la couche inférieure (11'). Le matériau des deux parties présente deux zones de densités différentes (médium/souple ou ferme/medium)..

Ce type est variable pour tous les types de réalisation.

Toutes ces figures ne sont qu'un exemple des nombreuses variations possibles.

## Revendications

1. Oreiller ergonomique à confort progressif comportant deux blocs angulaires souples (1, 2), les deux blocs étant accolés en sens inverse par leur face oblique (3, 3', 3", 3"'), les deux blocs étant en matériaux distincts de sorte que l'un des blocs présente une fermeté et une souplesse différente par rapport à l'autre bloc afin d'obtenir une variation continue de souplesse dans le sens de la largeur de l'oreiller ergonomique, les deux blocs définissant quatre zones distinctes d'appui (A, B, C, D) qui représentent chacune une position d'utilisation de l'oreiller ergonomique, chaque position bénéficiant de nombreuses zones de portance différentes :
- dans la première position, la zone de l'oreiller destinée au maintien de la tête est essentiellement souple puis ferme en extrême profondeur, alors que la zone de l'oreiller destinée au maintien des cervicales est forme puis immédiatement plus souple,
- dans la deuxième position, la zone de l'oreiller destinée au maintien de la tête est principalement ferme puis souple en extrême profondeur, alors que la zone de l'oreiller destinée au maintien des cervicales est ferme en zone d'accueil puis immédiatement plus souple,
- dans la troisième position, la zone de l'oreiller destinée au maintien de la tête est sensiblement équitable, ferme en surface puis souple en profondeur, alors que la zone de l'oreiller destinée au maintien des cervicales est principalement ferme puis souple en extrême profondeur,
- dans la quatrième position, la zone de l'oreiller destinée au maintien de la tête est sensiblement équitable, souple en surface puis ferme en profondeur, alors que la zone de l'oreiller destinée au maintien des cervicales est principalement souple puis ferme en extrême profondeur, **caractérisé en ce qu'**il comporte des zones spécifiques d'accueil et présentant deux côtés destinés en utilisation à venir en regard des épaules d'un dormeur, au moins une encoche (12) étant découpée dans chacun desdits côtés, chaque encoche se présentant sous la forme d'une inflexion de la section de l'oreiller qui réduit localement la section de l'oreiller, l'encoche étant destinée à recevoir au moins une épaule du dormeur lorsqu'il est en position latérale ou à plat sur le dos

2. Oreiller selon la revendication 1 dans lequel les deux blocs (1, 2) présentent chacun une section de triangle rectangle.

3. Oreiller selon la revendication 1 dans lequel les deux blocs (1, 2) présentent chacun une section trapézoïdale.

4. Oreiller selon la revendication 1 dans lequel les deux blocs (1, 2) sont de mêmes formes et de mêmes dimensions.

5. Oreiller selon l'une des revendications 1, 2 ou 3, dans lequel les deux blocs (1, 2) ont des dimensions différentes, l'un des blocs étant plus épais que l'autre des blocs.

6. Oreiller selon la revendication 5, dans lequel l'un des blocs a une section trapézoïdale (1) et l'autre des blocs à une section triangulaire (2).

7. Oreiller selon l'une quelconque des revendications précédentes, dans lequel les faces obliques (3) de chacun des blocs sont droites.

8. Oreiller selon l'une quelconque des revendications précédentes, dans lequel les faces obliques (3') de chacun des blocs sont incurvées selon une génératrice droite, la face oblique de l'un des blocs étant concave et la face oblique de l'autre des blocs étant convexe.

9. Oreiller selon l'une quelconque des revendications précédentes, dans lequel les faces obliques (3" , 3"') présentent des surfaces ondulées complémentaires régulières (3") ou irrégulières (3"'), les parties saillantes de l'une des faces obliques étant aptes à s'emboiter dans les parties creuses de l'autre des faces obliques pour permettre un emboitement de type mécanique entre les deux blocs.

10. Oreiller selon l'une quelconque des revendications précédentes, dans lequel les faces obliques accolées des deux blocs sont assemblées par une liaison mécanique de type emboitement et/ou collage.

11. Oreiller selon l'une quelconque des revendications précédentes, dans lequel l'oreiller est enveloppé par :
- une première housse qui comprime les deux blocs l'un contre l'autre en permettant d'assurer et/ou de compléter un assemblage éventuel mécanique entre les deux blocs, et
- par une deuxième housse amovible anallergique, qui comporte en outre des moyens de reconnaissance visuels et/ou tactiles, tels que couleur distincte et/ou espacement et forme des coutures, afin de différencier les différentes positions d'utilisation de l'oreiller ergonomique et les différentes caractéristiques de fermeté de chacune de ces positions d'utilisation.

12. Oreiller ergonomique selon la revendication 1, dans lequel l'encoche (12) est disposée de part et d'autre à la partie médiane de l'oreiller.

13. Oreiller ergonomique selon l'une des revendications précédentes, dans lequel le matériau constitutif de l'oreiller possède une pluralité de densités différentes conférant des types de souplesse différents à l'oreiller.

14. Oreiller ergonomique selon l'une des revendications précédentes, dans lequel l'oreiller comporte différents blocs (11, 11') de matériaux différents et de découpes différentes qui confèrent à l'oreiller des zones d'élasticité différente.

15. Oreiller ergonomique selon la revendication précédente, dans lequel les zones d'élasticité différente confèrent à l'oreiller un soutien de type souple/confort ou confort/tonique.

16. Oreiller ergonomique selon l'une des revendications précédentes, dans lequel l'oreiller ergonomique est formé de deux blocs en matériaux souples (11, 11'), comme des matériaux viscoélastiques, les deux blocs étant assemblés symétriquement face contre face pour former un ensemble de forme prismatique dont les faces supérieures et inférieures sont incurvées et dont la partie prismatique de chaque côté est formée, d'une part de deux sections allongées, et d'autre part, d'un segment rétréci en son milieu.

17. Oreiller ergonomique selon l'une des revendications précédentes, dans lequel l'oreiller comporte deux blocs (11, 11') qui sont assemblés symétriquement face contre face, chaque face étant incurvées de sorte que lesdites faces incurvées laissent entre elles une zone creuse.

18. Oreiller ergonomique selon l'une des revendications 1 à 17, dans lequel l'oreiller présente une longueur comprise entre 50 à 80 centimètres, une largeur comprise entre 25 à 45 centimètres, une épaisseur comprise entre 8 à 15 centimètres, et présente une encoche médiane de l'ordre de 2 centimètres.

19. Oreiller ergonomique selon l'une des revendications 1 à 18, dans lequel la hauteur de l'oreiller est variable de sorte que l'oreiller présente une surface asymétrique, une partie étant plus haute que l'autre.

## Patentansprüche

1. Ergonomisches Kissen mit progressivem Komfort, umfassend zwei weiche Winkelblöcke (1, 2), wobei die beiden Blöcke in umgekehrter Richtung über ihre Schrägfläche (3, 3', 3", 3"') aneinandergefügt sind, wobei die beiden Blöcke aus unterschiedlichen Materialien sind, so dass einer der Blöcke eine gegenüber dem anderen Block abweichende Festigkeit und Weichheit aufweist, um eine kontinuierliche Veränderung der Weichheit in Breitenrichtung des ergonomischen Kissens zu erhalten, wobei die beiden Blöcke vier unterschiedliche Auflagezonen (A, B, C, D) definieren, die jeweils eine Nutzungsposition des ergonomischen Kissens darstellen, wobei jede Position von zahlreichen verschiedenen Lastaufnahmezonen profitiert:
- in der ersten Position ist die Zone des Kissens, die zum Stützen des Kopfes bestimmt ist, im Wesentlichen weich und dann in extremer Tiefe fest, während die Zone des Kissens, die zum Stützen der Halswirbel bestimmt ist, fest und dann unmittelbar weicher ist,
- in der zweiten Position ist die Zone des Kissens, die zum Stützen des Kopfes bestimmt ist, im Wesentlichen fest und dann in extremer Tiefe weich, während die Zone des Kissens, die zum Stützen der Halswirbel bestimmt ist, in der Aufnahmezone fest und dann unmittelbar weicher ist,
- in der dritten Position ist die Zone des Kissens, die zum Stützen des Kopfes bestimmt ist, im Wesentlichen ausgeglichen, fest an der Oberfläche und dann weich in der Tiefe, während die Zone des Kissens, die zum Stützen der Halswirbel bestimmt ist, im Wesentlichen fest und dann weich in extremer Tiefe ist,
- in der vierten Position ist die Zone des Kissens, die zum Stützen des Kopfes bestimmt ist, im Wesentlichen ausgeglichen, weich an der Oberfläche und dann fest in der Tiefe, während die Zone des Kissens, die zum Stützen der Halswirbel bestimmt ist, im Wesentlichen weich und dann in extremer Tiefe fest ist,
**dadurch gekennzeichnet, dass** es spezifische Aufnahmezonen umfasst und zwei Seiten aufweist, die zur zukünftigen Nutzung gegenüber den Schultern eines Schlafenden bestimmt sind, wobei mindestens eine Einkerbung (12) in jede der genannten Seiten geschnitten ist, wobei sich jede Einkerbung in Form einer Biegung des Querschnittes des Kissens darstellt, die den Querschnitt des Kissens lokal verringert, wobei die Einkerbung dazu bestimmt ist, mindestens eine Schulter des Schlafenden aufzunehmen, wenn er in einer seitlichen Position ist oder flach auf dem Rücken liegt.

2. Kissen nach Anspruch 1, wobei die beiden Blöcke (1, 2) jeweils einen Querschnitt eines rechtwinkligen Dreiecks aufweisen.

3. Kissen nach Anspruch 1, wobei die beiden Blöcke (1, 2) jeweils einen trapezförmigen Querschnitt aufweisen.

4. Kissen nach Anspruch 1, wobei die beiden Blöcke (1, 2) gleiche Formen und gleiche Abmessungen haben.

5. Kissen nach einem der Ansprüche 1, 2 oder 3, wobei die beiden Blöcke (1, 2) unterschiedliche Abmessungen haben, wobei einer der Blöcke dicker als der andere der Blöcke ist.

6. Kissen nach Anspruch 5, wobei einer der Blöcke einen trapezförmigen Querschnitt (1) und der andere der Blöcke einen dreieckigen Querschnitt (2) hat.

7. Kissen nach einem der vorhergehenden Ansprüche, wobei die Schrägflächen (3) jedes der Blöcke gerade sind.

8. Kissen nach einem der vorhergehenden Ansprüche, wobei die Schrägflächen (3') jedes der Blöcke entlang einer geraden Mantellinie gebogen sind, wobei die Schrägfläche eines der Blöcke konkav und die Schrägfläche des anderen der Blöcke konvex ist.

9. Kissen nach einem der vorhergehenden Ansprüche, wobei die Schrägflächen (3", 3"') gleichmäßige (3") oder ungleichmäßige (3"') komplementäre gewellte Oberflächen aufweisen, wobei die vorstehenden Abschnitte einer der Schrägflächen dazu geeignet sind, in die hohlen Abschnitte der anderen der Schrägflächen einzugreifen, um ein Ineinandergreifen mechanischer Art zwischen den beiden Blöcken zu ermöglichen.

10. Kissen nach einem der vorhergehenden Ansprüche, wobei die aneinandergefügten Schrägflächen der beiden Blöcke durch eine mechanische Verbindung der Art Verzahnung und/oder Klebeverbindung verbunden werden.

11. Kissen nach einem der vorhergehenden Ansprüche, wobei das Kissen umhüllt ist von:
einer ersten Schutzhülle, die die beiden Blöcke gegeneinander drückt und dabei eine mögliche mechanische Montage zwischen den beiden Blöcken sicherstellt und/oder vervollständigt, und - von einer zweiten abnehmbaren, antiallergischen Hülle, die ferner Mittel zur visuellen und/oder taktilen Wiedererkennung umfasst, wie z. B. unterschiedliche Farbe und/oder Nahtabstand und -form, um die unterschiedlichen Nutzungspositionen des ergonomischen Kissens und die unterschiedlichen Festigkeitsmerkmale jeder dieser Nutzungspositionen zu unterscheiden.

12. Ergonomisches Kissen nach Anspruch 1, wobei die Einkerbung (12) zu beiden Seiten des Mittelteils des Kissens angeordnet ist.

13. Ergonomisches Kissen nach einem der vorhergehenden Ansprüche, wobei das das Kissen bildende Material eine Vielzahl von unterschiedlichen Dichten hat, die dem Kissen unterschiedliche Arten von Weichheit verleihen.

14. Ergonomisches Kissen nach einem der vorhergehenden Ansprüche, wobei das Kissen verschiedene Blöcke (11, 11') aus unterschiedlichen Materialien und unterschiedlichen Zuschnitten umfasst, die dem Kissen Zonen unterschiedlicher Elastizität verleihen.

15. Ergonomisches Kissen nach dem vorhergehenden Anspruch, wobei die Zonen unterschiedlicher Elastizität dem Kissen eine Stütze der Art weich/komfortabel oder komfortabel/tonisch verleihen.

16. Ergonomisches Kissen nach einem der vorhergehenden Ansprüche, wobei das ergonomische Kissen aus zwei Blöcken (11, 11') aus weichen Materialien gebildet ist, wie z. B. viskoelastische Materialien, wobei die beiden Blöcke symmetrisch Fläche an Fläche zusammengefügt sind, um eine Einheit in Form eines Prismas zu bilden, dessen obere Flächen und unteren Flächen gebogen sind, und dessen prismatischer Teil jeder Seite einerseits aus zwei länglichen Abschnitten und andererseits aus einem in seiner Mitte verengten Segment gebildet ist.

17. Ergonomisches Kissen nach einem der vorhergehenden Ansprüche, wobei das Kissen zwei Blöcke (11, 11') umfasst, die symmetrisch Fläche an Fläche zusammengefügt sind, wobei jede Fläche derart gebogen ist, das die genannten gebogenen Flächen zwischen sich eine hohle Zone frei lassen.

18. Ergonomisches Kissen nach einem der Ansprüche 1 bis 17, wobei das Kissen eine Länge zwischen 50 und 80 Zentimetern, eine Breite zwischen 25 und 45 Zentimetern und eine Dicke zwischen 8 und 15 Zentimetern hat und eine mittlere Einkerbung in der Größenordnung von 2 Zentimetern aufweist.

19. Ergonomisches Kissen nach einem der Ansprüche 1 bis 18, wobei die Höhe des Kissens derart variabel ist, dass das Kissen eine asymmetrische Oberfläche aufweist, wobei ein Teil höher als der andere ist.

## Claims

1. A progressive-comfort ergonomic pillow, comprising two flexible angular blocks (1,2), the two blocks being attached in reverse directions by their oblique face (3,3',3',3"'), the two blocks being in distinct material so that one of the block presents a different firmness and flexibility than the other block in order to obtain a continuous variation of flexibility in the direction of the width of the ergonomic pillow, the two blocks defining four distinct support areas (A,B,C,D) that each represents a position of use of the ergonomic pillow, each position benefiting from many areas providing different support :
- in the first position, the area of the pillow dedicated to hold the head is essentially flexible then firm at extreme depth, whereas the area of the pillow dedicated to hold the cervicals is firm then immediately more flexible,
- in the second position, the area of the pillow dedicated to hold the head is mainly firm then flexible at extreme depth, whereas the area of the pillow dedicated to hold the cervicals is firm in the accommodating area then immediately more flexible,
- in the third position, the area of the pillow dedicated to hold the head is substantially even-handed, firm on the surface then flexible at depth, whereas the area of the pillow dedicated to hold the cervicals is mainly firm then flexible at extreme depth,
- in the fourth position, the area of the pillow dedicated to hold the head is substantially even-handed, flexible on the surface then firm at depth, whereas the area of the pillow dedicated to hold the cervicals is mainly flexible then firm at extreme depth,
**characterized in that** it comprises specific accommodating areas and presenting two sides dedicated in use to face the shoulders of a sleeping person, at least one notch (12) being cut in each said side, each notch taking the form of an inflection of the section of the pillow which locally reduces the section of the pillow, the notch being dedicated to receive at least one shoulder of the sleeping person when the sleeping person is in position lying on the side or in position lying on the back.

2. The pillow as claimed in claim 1, wherein the two blocks (1,2) have a right-angled triangle section.

3. The pillow as claimed in claim 1, wherein the two blocks (1,2) have a trapezoidal section.

4. The pillow as claimed in claim 1, wherein the two blocks (1,2) are of the same shapes and of the same dimensions.

5. The pillow as claimed in one of claims 1, 2 or 3, wherein the two blocks (1,2) are of different dimensions, one of the block being thicker than the other block.

6. The pillow as claimed in claim 5, wherein one of the block has a trapezoidal section (1) and the other block has a triangular section (2).

7. The pillow as claimed in any one of the preceding claims, wherein the angular faces (3) of each block are straight.

8. The pillow as claimed in any one of the preceding claims, wherein the angular faces (3') of each block are incurved according to a straight generatrix, the angular face of one of the block being concave and the angular face of the other block being convex.

9. The pillow as claimed in any one of the preceding claims, wherein the angular faces (3",3"') have complementary corrugated surfaces that are regular (3") or irregular (3"'), the protruding parts of one of the angular face being dedicated to interlock in the hollow parts of the other angular face in order to allow a mechanical-type interlocking between the two blocks.

10. The pillow as claimed in any one of the preceding claims, wherein the attached angular faces of the two blocks are assembled by a mechanical link of interlocking and/or bonding type.

11. The pillow as claimed in any one of the preceding claims, wherein the pillow is jacketed by :
- a first slip which compresses the two blocks one against the other, making it possible to ensure and/or complete a possible mechanical assembly between the two blocks, and
- by a second removable anallergenic slip, which further comprises visual and/or tactile recognition means, such as distinct color and/or spacing and form of the stitching, making it possible to differentiate the different positions of use of the ergonomic pillow and different firmness characteristics for each of the position of use.

12. The pillow as claimed in claim 1, in which the notch is arranged on either side of the median part of the pillow.

13. The pillow as claimed in one of the preceding claims, wherein the material of which the pillow is made has a plurality of different densities conferring different types of flexibility on the pillow.

14. The pillow as claimed in one of the preceding claims, wherein the pillow comprises different blocks (11, 11') of different materials and of different cuttings which give to the pillow areas of different elasticity.

15. The pillow as claimed the preceding claim, in which the areas of different elasticity gives to the pillow holding of the type flexible/comfort or comfort/tonic.

16. The pillow as claimed in one of the preceding claims, wherein the pillow is formed from two blocks of flexible materials (11, 11'), as viscoelastic materials, the two blocks being assembled symmetrically face against face to form an assembly of prismatic form, the top and bottom faces of which are incurved, the prismatic portion of each side of which is formed, on the one hand, from two elongate sections, and, on the other hand, from a segment narrowed in its middle.

17. The pillow as claimed in one of the preceding claim, wherein the pillow comprises two blocks (11, 11') that are assembled symmetrically face against face, each face being incurved so that said incurved faces leave a hollow between them.

18. The pillow as claimed in one of claims 1 to 17, wherein the pillow has a length varying from 50 to 80 cm, a width varying from 25 to 45 cm, a thickness varying from 8 to 15 cm, and having a median notch of the order of 2 cm.

19. The pillow as claimed in one of claims 1 to 18, wherein the height of the pillow is variable so that the pillow has an asymmetrical surface, one part being higher than the other.
